# FASCICULE DE BREVET EUROPEEN

(11) **EP 1 039 230 B1**
(45) Date de publication et mention de la délivrance du brevet: **21.04.2004**
(21) Numéro de dépôt: 00420011.9
(22) Date de dépôt: 19.01.2000
(51) Int. Cl.: F24C 3/10

(54) **Bruleur à gaz pour appareil de cuisson**
Gasbrenner für Kochgeräte
Gas burner for cooking appliance

(30) Priorité: 22.01.1999 FR 9900896
(43) Date de publication de la demande: 27.09.2000
(73) Titulaire: Société Industrielle de Lacanche, 21230 Lacanche (FR)
(72) Inventeur: Pouget, Michel, 69490 Saint-Forgeux (FR)
(74) Mandataire: Bratel, Gérard

(56) Documents cités:
- FR-A- 2 044 379
- PATENT ABSTRACTS OF JAPAN vol. 010, no. 307 (M-527), 18 octobre 1986 (1986-10-18) & JP 61 119924 A (MATSUSHITA ELECTRIC IND CO LTD), 7 juin 1986 (1986-06-07)

## Description

La présente invention concerne un brûleur à gaz pour appareil de cuisson, cette invention étant applicable notamment à des tables de cuisson professionnelles.

D'une manière générale, on connaît déjà des brûleurs à gaz à "feu nu", composés essentiellement d'un tube mélangeur, d'un corps de brûleur et d'un chapeau de brûleur. Le tube mélangeur assure le mélange air/gaz nécessaire à la combustion par "induction atmosphérique". Le corps de brûleur vient parfaire le mélange en sortie du tube mélangeur, en assurant la "détente" du mélange avant sortie. Le chapeau de brûleur assure la sortie du mélange et la diffusion de la flamme, divisée en une multiplicité d'éléments de flamme.

Les brûleurs à gaz de ce genre sont, le plus souvent, équipés aussi d'éléments nécessaires à l'allumage et à la sécurité, plus particulièrement à la surveillance de présence de la flamme. Ces éléments sont, en pratique, une bougie ou veilleuse d'allumage et un thermocouple de sécurité de flamme. Ces éléments additionnels d'allumage et de sécurité doivent naturellement être convenablement disposés, relativement aux autres composants du brûleur, de manière à assurer leurs fonctions, tout en étant autant que possible protégés, notamment vis-à-vis des souillures résultant des débordements des contenus des récipients posés sur le brûleur. En effet, il s'agit d'éléments sensibles qui risquent d'être déréglés ou rendus inopérants par de telles souillures, et qui de toute façon nécessitent, en cas de salissure, un nettoyage peu commode et risquant lui-même de provoquer un déréglage, s'il s'accompagne d'un démontage des éléments concernés.

Le plus souvent, l'on utilise encore des solutions à pièces rapportées, avec mise en place d'une bougie ou veilleuse d'allumage et du thermocouple de surveillance de flamme à la périphérie du brûleur, et adjonction d'une pièce en tôle venant recouvrir ces éléments pour les protéger au mieux. Ces solutions restent compliquées en termes de structure et de montage, n'assurent pas une protection optimale des éléments sensibles, et ne répondent pas au souci actuel d'intégration de toutes les fonctions.

Une première solution d'intégration consiste à réaliser des brûleurs en forme de pot annulaire, et à disposer la bougie ou veilleuse d'allumage et/ou le thermocouple de sécurité de flamme dans l'évidement central de ce pot - voir par exemple les brevets français 2 545 196, 2 570 804 et 2 594 214, ainsi que les brevets anglais 1 348 245 et 1 543 618.

D'autres solutions utilisent le chapeau du brûleur comme électrode d'allumage, ce qui implique une réalisation très particulière - voir la demande de brevet néerlandais 7 808 145 et la demande de brevet anglais 2 085 576. De plus, ceci ne résoud pas le problème du montage et de la protection de l'élément de surveillance de flamme.

Des propositions ont été déjà faites pour utiliser le corps du brûleur, et/ou le bord extérieur du chapeau du brûleur, pour protéger l'électrode d'allumage et/ou le thermocouple de sécurité de flamme, placés à la périphérie de la tête du brûleur - voir le brevet anglais 1 387 633 et la demande de brevet européen 0 859 191. La protection des éléments sensibles reste, là aussi, encore imparfaite.

La demande de brevet japonais publiée 61 119924 concerne aussi un brûleur à gaz de ce dernier type, dans lequel une bougie d'allumage et un élément thermoélectrique de surveillance de flamme sont montés sur un même bloc-support, positionné sur le tube-mélangeur. Le corps de brûleur présente, à sa périphérie, des encoches dans lesquelles sont engagés respectivement la bougie d'allumage et l'élément thermoélectrique. Ces éléments sont eux-mêmes recouverts par le chapeau du brûleur. Une telle réalisation ne concerne toutefois qu'un brûleur à allumage direct.

Le certiticat d'addition français 2 044 379 concerne, au contraire du document précédent, un brûleur à gaz à veilleuse permanente, dans lequel un même bloc porte un injecteur de gaz pour la formation d'une flamme de veilleuse, un allumeur et un thermocouple de surveillance de la flamme de veilleuse. Ces éléments prennent place sous le chapeau de brûleur. Le bloc est inséré dans le corps du brûleur, qui délimite un dégagement dans lequel prennent place l'allumeur et le thermocouple, ledit bloc étant fixé par vissage sur un support en forme de plaque. Dans ce cas également, le chapeau de brûleur recouvre et protège l'allumeur et le thermocouple.

Toutefois, en cas de retrait du corps et/ou du chapeau de brûleur, par exemple pour effectuer un nettoyage, et si la veilleuse n'est pas éteinte à ce moment, la configuration du brûleur selon le certiticat d'addition français 2 044 379 ne permet pas l'arrêt automatique du brûleur, avec coupure de l'arrivée de gaz, ce qui pose un problème important de sécurité.

La présente invention vise à remédier aux inconvénients des diverses solutions existantes, rappelées ci-dessus, en fournissant une solution nouvelle applicable plus particulièrement aux brûleurs à veilleuse permanente, cette solution intégrant les fonctions d'allumage et de sécurité dans la tête du brûleur, de manière à protéger efficacement tous les éléments sensibles, à faciliter le nettoyage de l'ensemble, et à améliorer la fiabilité et la sécurité de fonctionnement du brûleur.

A cet effet, l'invention a essentiellement pour objet un brûleur à gaz pour appareil de cuisson, le brûleur étant à veilleuse permanente et étant composé d'un tube-mélangeur, d'un corps de brûleur et d'un chapeau de brûleur, et pourvu aussi d'une bougie d'allumage et d'un thermocouple de sécurité de flamme, la bougie d'allumage et le thermocouple de sécurité de flamme étant montés sur un bloc-support commun, positionné sur le tube mélangeur et sous le corps de brûleur, ce corps présentant à sa périphérie au moins une ouverture dans laquelle est engagée, ou à travers laquelle apparaît une partie dudit bloc support, lequel bloc-support possède sur sa face supérieure trois orifices débouchants, à savoir un orifice d'axe vertical d'amenée de mélange gazeux pour former une flamme de veilleuse, un orifice constituant un logement recouvrant la bougie d'allumage et un orifice constituant un autre logement, recevant le thermocouple de sécurité de flamme, qui surveille la présence de la flamme veilleuse, caractérisé en ce que le bloc-support possède un évidement, creusé sur sa face supérieure et débouchant du côté extérieur de ce bloc-support, en ce que les trois orifices précités du bloc-support sont ménagés dans l'évidement de ce bloc-support, à faible distance les uns des autres, suivant des axes verticaux, et en ce que le retrait du corps de brûleur et/ou du chapeau de brûleur, découvrant le bloc-support, provoque la sortie verticale de la flamme de veilleuse par l'orifice correspondant, de sorte que cette flamme ne vient plus lécher le thermocouple de sécurité, ce dernier coupant alors automatiquement l'arrivée de gaz vers le brûleur.

L'invention se caractérise ainsi par l'adjonction d'un composant, pouvant être désigné comme "bloc d'allumage de sécurité" ou "bloc veilleuse et sécurité", qui est positionné dans la continuité du tube mélangeur et sous le corps de brûleur, et qui possède une configuration particulière.

Avantageusement, la partie extérieure du bloc-support considéré, engagée dans l'ouverture périphérique du corps de brûleur, se situe dans la continuité du bord extérieur du corps de brûleur.

Le bloc-support étant normalement recouvert partiellement par la partie supérieure du corps de brûleur, le mélange gazeux sortant par l'orifice correspondant va être "canalisé" à l'horizontale vers l'extérieur du bloc, puis va "remonter" en périphérie du corps pour venir lécher la face inférieure du bord du chapeau de brûleur, point de départ des éléments de flamme diffusés par le chapeau de brûleur.

Le brûleur à gaz, objet de l'invention, possède ainsi des avantages nombreux et importants :
- Les éléments d'allumage et de sécurité ainsi que leurs moyens de réglage sont efficacement protégés des souillures résultant des débordements de récipients posés sur le brûleur.
- Ces éléments, étant "encastrés", sont aussi protégés des risques de déréglage lors du nettoyage d'entretien ou à la suite de chocs mécaniques.
- La fonction de protection desdits éléments est obtenue sans adjonction de pièces rapportées, et au contraire en regroupant ces éléments sur un seul bloc, d'où simplicité et économie, d'autant plus que ce bloc est lui-même porté par le tube mélangeur.
- L'aspect extérieurement "lisse" du brûleur facilite son nettoyage et contribue à son caractère esthétique.
- La conception du brûleur, objet de l'invention, permet toujours d'avoir un chapeau et un corps de brûleur amovibles, démontables sans outil, ce qui facilite le nettoyage de l'ensemble, ceci s'appliquant aussi bien au nettoyage du chapeau et du corps de brûleur, qu'au nettoyage du bloc d'allumage et de sécurité, entièrement accessible après retrait du chapeau et du corps.
- Enfin, la conception de ce brûleur améliore la sécurité. En particulier, la veilleuse étant permanente, si le corps et/ou le chapeau sont retirés (pour nettoyage par exemple - voir ci-dessus) sans que l'utilisateur l'éteigne, la flamme de veilleuse sortira verticalement de l'orifice correspondant du bloc, et ne viendra plus "lécher" le thermocouple de sécurité ; ce dernier coupera alors automatiquement et rapidement l'arrivée de gaz vers le brûleur, empêchant ainsi l'éventuelle inflammation du mélange au cas où une demande de chauffe malencontreuse surviendrait avant que les éléments principaux de brûleur, à savoir le corps et le chapeau, soient remis en place.

L'invention sera de toute façon mieux comprise à l'aide de la description qui suit, en référence au dessin schématique annexé représentant, à titre d'exemples, deux formes d'exécution de ce brûleur à gaz pour appareil de cuisson.
- Figure 1 est une vue d'ensemble, en perspective par dessus, d'un brûleur à gaz conforme à la présente invention, à l'état assemblé ;
- figure 2 représente le même brûleur à gaz, à l'état assemblé, mais vu en perspective par-dessous ;
- figure 3 est une vue en perspective éclatée de ce brûleur à gaz ;
- figure 4 en est une vue partielle, en perspective, à échelle agrandie, montrant le détail du bloc d'allumage et de sécurité ;
- figure 5 est une vue d'ensemble, en perspective, d'une variante du brûleur à gaz selon l'invention.

Le brûleur à gaz, représenté dans son ensemble sur les figures 1 et 2, se compose d'un tube-mélangeur 1, de forme coudée, d'un corps de brûleur 2 de forme tronconique sous lequel aboutit le tube-mélangeur 1, d'un chapeau de brûleur 3 de forme circulaire surmontant le corps de brûleur 2, et d'un bloc d'allumage et de sécurité 4, positionné sur le tube-mélangeur 1 et sous le corps de brûleur 2.

Le bloc d'allumage et de sécurité 4, bien visible sur les figures 3 et 4, possède un évidement 5 creusé sur sa face supérieure, et débouchant du côté extérieur de ce bloc 4. Dans l'évidement 5 sont ménagés trois orifices débouchants 6, 7 et 8, d'axes verticaux.

Le premier orifice 6 est en communication, par un canal interne (non représenté) du bloc 4, avec le tube-mélangeur 1 ; il sert ici à l'amenée du mélange gazeux nécessaire pour alimenter une flamme veilleuse permanente.

Le deuxième orifice 7, situé à faible distance du précédent, sert de logement pour une bougie d'allumage 9 qui est utilisée pour enflammer le mélange gazeux sortant par le premier orifice 6, afin de former la flamme veilleuse.

Le troisième orifice 8, situé à faible distance des deux précédents, sert de logement pour un thermocouple de sécurité de flamme 10, qui surveille la présence de la flamme veilleuse.

Le corps de brûleur 2 présente à sa périphérie une ouverture 11, conformée en échancrure ou encoche, dans laquelle est engagée la partie extérieure 12 du bloc 4, c'est-à-dire sa partie la plus éloignée de l'axe central du brûleur. Comme le montre notamment la figure 1, cette partie extérieure 12 du bloc 4, engagée dans l'ouverture 11 du corps de brûleur 2, se situe dans la continuité du bord extérieur 13 de ce corps de brûleur 2.

Lorsque le corps de brûleur 2 est ainsi emboîté sur le bloc d'allumage et de surveillance 4, la partie supérieure annulaire 14 de ce corps 2 surmonte le bloc 4, notamment dans la région de l'évidement 5. Ainsi, le mélange enflammé sortant par l'orifice 6 arrive sous la partie supérieure 13 du corps de brûleur 2, et il se trouve "canalisé" à l'horizontale vers l'extérieur du bloc 4 avant de "remonter" à la périphérie du corps 2 pour venir finalement lécher la base du chapeau de brûleur 3, au point de départ des éléments de flamme partant de ce chapeau 3.

En cas d'enlèvement du corps de brûleur 2 et du chapeau 3, le bloc 4 se trouve entièrement découvert. Si la flamme veilleuse n'est pas éteinte au préalable par l'utilisateur, cette flamme sortira verticalement par l'orifice 6, et ne viendra plus lécher le thermocouple de sécurité de flamme 10. Ce dernier coupera alors l'arrivée de gaz vers le brûleur, empêchant ainsi l'éventuelle inflammation du mélange gazeux si une demande de chauffe malencontreuse se produisait, avant même que le corps de brûleur 2 et le chapeau de brûleur 3 soient remis en place.

Comme le montrent aussi les figures 1 et 2, le logement du bloc 4 sous le corps de brûleur 2 assure la protection de la bougie d'allumage 9 et du thermocouple de sécurité de flamme 10, portés par ce bloc 4.

La figure 5 représente une autre forme d'exécution du brûleur à gaz. L'ouverture 11 ménagée dans le corps de brûleur 2 possède ici une étendue réduite, et n'atteint pas le bord extérieur 13 du corps 2. Le bloc d'allumage et de sécurité 4 n'est pratiquement pas engagé dans l'ouverture 11, mais il affleure ladite ouverture, et reste apparent au travers de cette ouverture 11. Ainsi, le bloc 4 se trouve encore mieux intégré et protégé sous le corps de brûleur 2, tout en assurant ses fonctions.

L'on ne s'éloignerait pas du cadre de l'invention, telle que définie dans les revendications :
- en modifiant les formes extérieures du corps et du chapeau de brûleur, ainsi que du bloc d'allumage et de sécurité ;
- en modifiant, sur le bloc-support, les positions relatives de la bougie d'allumage, du thermocouple de sécurité de flamme et de l'orifice de sortie de mélange gazeux de la veilleuse ;
- en destinant le même brûleur à des appareils de cuisson autres que des tables de cuisson professionnelles, par exemple à des appareils de cuisson domestiques.

## Revendications

1. Brûleur à gaz pour appareil de cuisson, le brûleur étant à veilleuse permanente et étant composé d'un tube- mélangeur (1), d'un corps de brûleur (2) et d'un chapeau de brûleur (3), et pourvu aussi d'une bougie d'allumage (9) et d'un thermocouple de sécurité de flamme (10), la bougie d'allumage (9) et le thermocouple de sécurité de flamme (10) étant montés sur un bloc-support (4) commun, positionné sur le tube-mélangeur (1) et sous le corps de brûleur (2), ce corps (2) présentant à sa périphérie au moins une ouverture (11) dans laquelle est engagée, ou à travers laquelle apparaît, une partie (12) dudit bloc-support (4), lequel bloc-support (4) possède sur sa face supérieure trois orifices débouchants, à savoir un orifice d'axe vertical (6) d'amenée de mélange gazeux pour former une flamme de veilleuse, un orifice (7) constituant un logement recevant la bougie d'allumage (9), et un orifice (8) constituant un autre logement, recevant le thermocouple de sécurité de flamme (10), qui surveille la présence de la flamme veilleuse, **caractérisé en ce que** le bloc-support (4) possède un évidement (5), creusé sur sa face supérieure et débouchant du côté extérieur (12) de ce bloc-support (4), **en ce que** les trois orifices précités (6,7,8) du bloc-support (4) sont ménagés dans l'évidement (5) de ce bloc-support (4), à faible distance les uns des autres, suivant des axes verticaux, et **en ce que** le retrait du corps de brûleur (2) et/ou du chapeau de brûleur (3), découvrant le bloc-support (4), provoque la sortie verticale de la flamme de veilleuse par l'orifice (6) correspondant, de sorte que cette flamme ne vient plus lécher le thermocouple de sécurité (10), ce dernier coupant alors automatiquement l'arrivée de gaz vers le brûleur

2. Brûleur à gaz selon la revendication 1, **caractérisé en ce que** la partie extérieure (12) du bloc-support (4), engagée dans l'ouverture périphérique (11) du corps de brûleur (2), se situe dans la continuité du bord extérieur (13) du corps de brûleur (2).

## Patentansprüche

1. Gasbrenner für Kochgeräte, wobei der Brenner eine permanente Zündflamme hat und aus einem Mischrohr (1), einem Brennerkörper (2) und einem Brenneraufsatz (3) zusammengesetzt ist und außerdem mit einem Zündelement (9) und einem Flammschutz-Thermoelement (10) ausgestattet ist, wobei das Zündelement (9) und das Flammschutz-Thermoelement (10) auf einem gemeinsamen Trägerblock (4) montiert sind, der auf dem Mischrohr (1) und unter dem Brennerkörper (2) angeordnet ist, wobei dieser Körper (2) an seiner Peripherie mindestens eine Öffnung (11) aufweist, in die ein Teil (12) dieses Trägerblocks (4) eingreift oder durch die er austritt, wobei dieser Trägerblock (4) auf seiner oberen Fläche drei Austrittsöffnungen besitzt, und zwar eine Öffnung mit vertikaler Achse (6) für die Zuführung der Gasmischung zur Bildung einer Zündflamme, eine Öffnung (7), die einen Raum zur Aufnahme des Zündelements (9) bildet, und eine Öffnung (8), die einen anderen Raum zur Aufnahme des Flammschutz-Thermoelements (10) bildet, das die Anwesenheit der Zündflamme überwacht, **dadurch gekennzeichnet, dass** der Trägerblock (4) eine Aussparung (5) besitzt, die aus seiner oberen Fläche ausgetieft ist und an der Außenseite (12) dieses Trägerblocks (4) mündet, und dadurch, dass die drei vorgenannten Öffnungen (6, 7, 8) des Trägerblocks (4) in der Aussparung (5) dieses Trägerblocks (4) angeordnet sind, und zwar entlang vertikaler Achsen in geringem Abstand zueinander, und dadurch, dass ein Entfernen des Brennerkörpers (2) und/oder des Brenneraufsatzes (3), das den Trägerblock (4) entblößt, den vertikalen Austritt der Zündflamme durch die entsprechende Mündung (6) herbeiführt, so dass diese Flamme nicht mehr das Flammschutz-Thermoelement (10) bestreicht, und dieses letztere folglich die Gaszufuhr zum Brenner automatisch unterbricht.

2. Gasbrenner nach Anspruch 1, **dadurch gekennzeichnet, dass** der äußere Teil (12) des Trägerblocks (4), der in die periphere Öffnung (11) des Brennerkörpers (2) eingreift, sich stufenlos dem Verlauf des Außenrandes (13) des Brennerkörpers (2) einpaßt.

## Claims

1. A gas burner for a cooking appliance, the burner comprising a permanent pilot flame and being composed of a mixing tube (1), a burner body (2) and a burner cap (3), and also being provided with an ignition plug (9) and with a flame safety thermocouple (10), the ignition plug (9) and the flame safety thermocouple (10) being mounted on a common support unit (4) which is positioned on the mixing tube (1) and under the burner body (2), said body (2) comprising at its periphery at least one opening (11) in which a part (12) of said support unit (4) is fitted or through which opening said part is visible, which support unit (4) has three orifices which emerge on its top face, namely an orifice (6) with a vertical axis for supplying a gaseous mixture for forming the pilot flame, an orifice (7) which forms a housing which receives the ignition plug (9), and an orifice (8) forming another housing which receives the flame safety thermocouple (10) which monitors the presence of the pilot flame, **characterised in that** the support unit (4) has a recess (5) formed in its top face and opening on the outside (12) of said support block (4), **in that** the three aforementioned orifices (6, 7, 8) of the support block (4) are disposed in the recess (5) of said support block (4) at a slight distance from each other along vertical axes, and that withdrawal of the burner body (2) and/or of the burner cap (3), which uncovers the support unit (4), causes the pilot flame to emerge vertically through the corresponding orifice (6) so that said flame no longer acts on the safety thermocouple (10), the latter then automatically cutting off the supply of gas to the burner.

2. A gas burner according to claim 1, **characterised in that** the external part (12) of the support block (4), which is fitted in the peripheral opening (11) of the burner body (2), is situated in a continuation of the outside edge (13) of the burner body (2).
